# EUROPÄISCHE PATENTANMELDUNG

(11) **EP 4 764 182 A1**
(43) Veröffentlichungstag der Anmeldung: **24.06.2026**
(21) Anmeldenummer: 24220869.2
(22) Anmeldetag: 18.12.2024
(51) Int. Cl.: F02B 71/04, F02B 75/32

(54) **TANGENTIAL-VERBRENNUNGSMOTOR MIT HYDRAULISCHER TURBINE**

(71) Anmelder: FNF Innovation Sh.P.K., 60000 Gjilan, Kosovo (AL)
(72) Erfinder: FEHMI, Mustafa, Shillove,60000 n.n. Gjilan, Kosovo (AL)
(74) Vertreter: Kador & Partner Part mbB

(57) **Zusammenfassung**

Die vorliegende Erfindung betrifft einen Verbrennungsmotor, aufweisend einen ersten Zylinder (6) mit einem darin bewegbar angeordneten ersten Kolben (1), und einen zweiten Zylinder (37) mit einem darin bewegbar angeordneten zweiten Kolben (33). Der erste und der zweite Zylinder (6, 37) enthalten jeweils einen ersten Raum (5, 39) und einen zweiten Raum (7, 36), wobei der erste Raum (5, 39) an einer Seite des ersten/zweiten Kolbens (1, 33) angeordnet und als Brennkammer (5, 39) ausgeführt ist, und der zweiten Raum (7, 36) an einer gegenüberliegenden Seite des ersten/zweiten Kolbens (1, 33) angeordnet ist und ein Fluid, insbesondere ein Hydraulikfluid, enthält. Der erste Kolben (1) und der zweiten Kolben (33) sind fluidisch gekoppelt und bewegen sich in dem ersten und zweiten Zylinder (6, 37) gegensinnig hin- und her. Zudem weist der Verbrennungsmotor eine Turbine (23) mit einem Rotor (23) auf, der mit einer Welle (18) verbunden ist, wobei die Turbine (23) mit dem zweiten Raum (7, 36) des ersten und zweiten Zylinders (6, 37) fluidisch verbunden ist. Der Verbrennungsmotor ist dazu eingerichtet durch eine Vorhubbewegung des ersten Kolbens (1) eine Drehung des Rotors (22) der Turbine (23) und eine Rückhubbewegung des zweiten Kolbens (33) zu induzieren, und durch eine Vorhubbewegung des zweiten Kolbens (33) eine Drehung des Rotors (22) der Turbine und eine Rückhubbewegung des ersten Kolbens (1) zu induzieren.

## Beschreibung

Die vorliegende Erfindung bezieht sich auf einen neuartigen Verbrennungsmotor.

Bei der Entwicklung von Verbrennungsmotoren ist es eines der Hauptziele, die durch den eingesetzten Kraftstoff erhaltene Energie so effektiv wie möglich zu nutzen, d.h. einen so hohen Wirkungsgrad wie möglich zu erzielen, um dadurch Kraftstoff einzusparen.

Im Stand der Technik bekannt sind Hubkolbenmotoren, in denen die durch die Ausdehnung der durch die Kraftstoffverbrennung erzeugten Gase in einem Zylinder verrichtete Arbeit an einem Kolben, und weiter durch eine Pleuelstange auf eine Kurbelwelle übertragen wird, wobei die Pleuelstange jeweils eine Gelenkverbindung zum Kolben und zur Kurbelwelle aufweist (Kurbeltrieb). So wird die oszillierende Bewegung des Kolbens in eine Drehbewegung umgesetzt, d.h. ein Drehmoment erzeugt.

Die vorliegende Erfindung hat sich zum Ziel gesetzt, die Effizienz von herkömmlichen Verbrennungsmotoren weiter zu steigern, um einen kraftsstoffsparenderen Betrieb ermöglichen zu können.

Die vorliegende Erfindung stellt daher einen Verbrennungsmotor zur Verfügung, der einen verbrennungsmotorischen Antrieb mit einer hydraulischen Turbine kombiniert. Die Antriebselemente des Motors können dabei derart ausgeführt/skaliert werden, dass unterschiedliche Leistungsklassen abgedeckt werden können.

Das Arbeitsprinzip des erfindungsgemäßen Verbrennungsmotors gleicht dem von herkömmlichen Verbrennungsmotoren: Durch eine explosionsartige Verbrennung eines Kraftstoffs in einer Brennkammer eines Zylinders des Verbrennungsmotors wird eine Kraft auf einen in dem Zylinder befindliche Kolben erzeugt und in ein Drehmoment einer Welle übertragen, die beispielsweise mit einer Antriebswelle eines Kraftfahrzeugs verbindbar sein kann.

Dazu wird ein zündfähiges Kraftstoff-Sauerstoff-, normalerweise Kraftstoff-Luft-Gemisch, in die Brennkammer des Zylinders eingeführt, dort komprimiert und dann nahe einer Kolbenposition mit minimaler Distanz zu einem Zylinderkopf gezündet. Die dadurch entstehende Wärmefreisetzung führt zu einem steilen Druckanstieg in der Brennkammer, welcher eine Bewegung des Kolbens in Richtung einer Kolbenposition mit maximaler Distanz zu dem Zylinderkopf verursacht. Bei dem erfindungsgemäßen Verbrennungsmotor wird, im Gegensatz zu herkömmlichen Motoren mit Kurbeltrieb, die auf den Kolben wirkende Kraft mittels der hydraulischen Turbine auf die Welle übertragen. Dadurch kann eine Anzahl mechanischer Bauteile deutlich reduziert werden, wodurch mechanische Reibung und Verschleiß verringert werden können.

Der Verbrennungsmotor weist einen ersten Zylinder mit einem darin bewegbar angeordneten ersten Kolben und einen zweiten Zylinder mit einem darin bewegbar angeordneten zweiten Kolben auf, wobei der erste und der zweite Zylinder jeweils einen ersten Raum und einen zweiten Raum enthalten. Der erste Raum ist an einer Seite des ersten bzw. zweiten Kolbens angeordnet und als Brennkammer ausgeführt, und der zweite Raum ist an einer gegenüberliegenden Seite des ersten bzw. zweiten Kolbens angeordnet ist und enthält ein Fluid, das insbesondere ein Hydraulikfluid sein kann. Das Hydraulikfluid kann beispielsweise eine Hydraulikflüssigkeit, wie z.B. eine Flüssigkeit auf Mineralöl- oder auf Wasserbasis sein.

Der erste Kolben und der zweite Kolben sind fluidisch gekoppelt und bewegen sich in dem ersten und zweiten Zylinder gegensinnig hin- und her. Der erste und zweite Zylinder sowie der erste und zweite Kolben können baugleich ausgeführt sein, insbesondere einen gleichen Durch-messer und eine gleiche Länge bzw. einen gleichen Hubweg aufweisen.

Bevorzugt kann der erste Raum (Brennkammer) an eine Oberseite des ersten bzw. zweiten Kolbens und der zweite Raum an eine Unterseite des ersten bzw. zweiten Kolbens angrenzen. Die Kolben können geeignete Dichtmittel, z.B. Kolbenringe aufweisen, welche die erste und die zweite Kammer der Zylinder gegeneinander abdichten. Insbesondere können die Dichtmittel die Brennkammern gasdicht und die zweiten Räume flüssigkeitsdicht abdichten. Jede Brennkammer kann zumindest ein Einlassventil zur Zuführung von Frischgas (z.B. Luft oder Kraftstoff-Luft-Gemisch) und zumindest ein Auslassventil zur Abführung von Verbrennungsgasen enthalten. Die Einlass- und Auslassventile (Gaswechselventile) können beispielsweise als Teller- oder Schieberventile ausgeführt sein und z.B. mittels zumindest einer Nockenwelle betätigt werden.

Der Verbrennungsmotor enthält zudem üblicherweise einen Einlasstrakt mit bekannten Elementen zur Bereitstellung eines zündfähigen Kraftstoff-LuftGemisches, der an das Einlassventil angrenzt bzw. vor diesem angeordnet ist. Es ist ebenso möglich, dass das Kraftstoff-Luft-Gemisch in der Brennkammer gebildet wird und über den Einlasstrakt nur Frischluft zugeführt wird. In diesem Fall kann ein zumindest ein Kraftstoffinjektor in der Brennkammer angeordnet sein. Außerdem enthält der Verbrennungsmotor üblicherweise einen Abgastrakt mit bekannten Elementen zur Abgasnachbehandlung, der an das Auslassventil angrenzt bzw. nach diesem angeordnet ist. Der Motor kann auch einen Abgasturbolader oder einen mechanischen und/oder elektrischen Kompressor im Einlasstrakt umfassen.

Der Verbrennungsmotor kann beispielsweise als 2-Takt-Motor oder auch als 4-Takt-Motor ausgeführt sein. Er kann eine beliebige Größe haben und zum Antrieb eines Kraftfahrzeugs, eines Flugzeugs, eines Schiffs oder einer Drohne verwendet werden.

Bei der Ausführung als 2-Takt Motor kann die Spülung, d.h. der Ausstoß der Verbrennungsgase und die Zuführung von Frischgas im Zylinder in bekannter Weise z.B. durch Querstromspülung, Gleichstromspülung z.B. mit Tellerventil, oder Umkehrspülung erfolgen.

In den Brennkammern können sowohl ottomotorische als auch dieselmotorische Brennverfahren zur Anwendung kommen. Im Falle eines ottomotorischen Brennverfahrens kann zumindest eine Zündkerze in jeder Brennkammer vorhanden sein. Es können übliche flüssige und gasförmige Kraftstoffe zum Einsatz kommen.

Der erste und zweite Zylinder können als separate Einheiten z.B. als Rohre ausgeführt sein, die miteinander verschraubt sind. Es ist ebenso möglich, dass die beiden Zylinder in einem Zylinderblock als Bohrungen ausgeführt sind. Der Verbrennungsmotor kann mehrere erste und mehrere zweite Zylinder mit jeweils einem ersten und zweiten Kolben aufweisen. Beispielsweise kann der Motor zwei, vier, sechs, acht, zehn, usw. Zylinder aufweisen.

Gemäß einer Ausführungsform können sich die beiden Kolben derart gegensinnig bewegen, dass sich der zweite Kolben an einer Kolbenposition mit maximalen Distanz zu einem oberen Ende des zweiten Zylinders befindet, wenn sich der erste Kolben an einer Kolbenposition mit minimaler Distanz zu einem oberen Ende des ersten Zylinders befindet. An dem oberen Ende des ersten und zweiten Zylinders kann sich ein Zylinderkopf des Verbrennungsmotors befinden. Insbesondere können der erste und der zweite Kolben als Freikolben ausgeführt sein und keine mechanische Kopplung zu der Welle des Verbrennungsmotors enthalten. Stattdessen ist jeweils der zweite Raum des ersten und zweiten Zylinders fluidisch mit der Turbine verbunden.

Bei der Turbine kann es sich insbesondere um eine Flügelradturbine handeln, welche ein Gehäuse umfassen kann, in dem der Eingang und der Ausgang der Turbine angeordnet sind. Das Turbinengehäuse kann bevorzugt zweiteilig ausgeführt sein, wobei die beiden Gehäuseteile z.B. miteinander verschraubt sein können. Jede andere geeignete Verbindung der beiden Gehäuseteile ist ebenso möglich. Die Turbine enthält einen Rotor, der mit der Welle verbunden ist. Der Rotor kann insbesondere fest mit der Welle verbunden sein, z.B. mittels einer üblichen Welle-Nabe-Verbindung. Es ist ebenso möglich, dass der Rotor auf die Welle gepresst ist oder die Welle und der Rotor einstückig ausgeführt sind. Die mit dem Rotor der Turbine verbundene Welle kann mittels geeigneter Lager, in dem Turbinengehäuse gelagert sein.

Gemäß einer Ausführungsform kann der zweite Raum des ersten und zweiten Zylinders jeweils über einen Einlasskanal mit einem Eingang der Turbine und über einen Auslasskanal mit einem Ausgang der Turbine verbunden sein. Mit anderen Worten kann zwischen dem zweiten Raum des ersten Zylinders und dem Eingang der Turbine ein erster Einlasskanal (Einlasskanals des ersten Zylinders) und zwischen dem Ausgang der Turbine und dem zweiten Raum des ersten Zylinders ein erster Auslasskanal (Auslasskanal des ersten Zylinders) angeordnet sein. Dementsprechend kann zwischen dem zweiten Raum des zweiten Zylinders und dem Eingang der Turbine ein zweiter Einlasskanal (Einlasskanal des zweiten Zylinders) und zwischen dem Ausgang der Turbine und dem zweiten Raum des zweiten Zylinders ein zweiter Auslasskanal (Auslasskanal des zweiten Zylinders) angeordnet sein.

Der Verbrennungsmotor ist dazu eingerichtet, durch eine Vorhubbewegung des ersten Kolbens eine Drehung des Rotors der Turbine und eine Rückhubbewegung des zweiten Kolbens zu induzieren, und durch eine Vorhubbewegung des zweiten Kolbens eine Drehung des Rotors der Turbine und eine Rückhubbewegung des ersten Kolbens zu induzieren. Unter einer Vorhubbewegung eines Kolbens soll eine Kolbenbewegung von der Kolbenposition mit minimaler Distanz zum Zylinderkopf zu der Kolbenposition mit maximaler Distanz zum Zylinderkopf verstanden werden. Demzufolge soll unter einer Rückhubbewegung eine Kolbenbewegung von der Kolbenposition mit maximaler Distanz zum Zylinderkopf zu der Kolbenposition mit minimaler Distanz zum Zylinderkopf verstanden werden.

Dabei kann die Vorhubbewegung insbesondere durch eine Verbrennung in dem als Brennkammer ausgeführten ersten Raum des ersten oder zweiten Zylinders eingeleitet werden. Beispielsweise kann eine Verbrennung in dem ersten Raum des ersten Zylinders eine Vorhubbewegung des ersten Kolbens zur Folge haben, wodurch Hydraulikfluid aus dem zweiten Raum des ersten Zylinders über den entsprechenden Einlasskanal zu dem Eingang der Turbine gefördert wird und eine Drehung derselben verursacht. Nachfolgend gelangt das Hydraulikfluid von dem Ausgang der Turbine über den entsprechenden Auslasskanal in den zweiten Raum des zweiten Zylinders, wodurch dieser eine Rückhubbewegung ausführt. Dadurch wird in dem ersten Raum des zweiten Zylinders befindliches Kraftstoff-Luft-Gemisch verdichtet, das nachfolgend gezündet wird. Die Verbrennung in dem ersten Raum des zweiten Zylinders leitet wiederum eine Vorhubbewegung des zweiten Kolbens ein, wodurch nun Hydraulikfluid aus dem zweiten Raum des zweiten Zylinders über den zugehörigen Einlasskanal zu dem Eingang der Turbine gefördert wird und eine Drehung derselben verursacht.

Nachfolgend gelangt das Hydraulikfluid von dem Ausgang der Turbine über den zugehörigen Auslasskanal in den zweiten Raum des ersten Zylinders, wodurch dieser nun eine Rückhubbewegung ausführt. Auf diese Weise stellt sich ein geschlossener Fluidkreislauf zwischen dem zweiten Raum des ersten Zylinders, der Turbine und dem zweiten Raum des zweiten Zylinders bzw. dem zweiten Raum des zweiten Zylinders, der Turbine und dem zweiten Raum des ersten Zylinders ein.

Es wird deutlich, dass das Hydraulikfluid aus dem zweiten Raum des ersten und zweiten Zylinders jeweils zu dem Eingang der Turbine gefördert wird, so dass eine Vorhubbewegung des ersten und zweiten Kolbens eine Drehung der Turbine in die gleiche Richtung zur Folge hat. Insbesondere kann jede Vorhubbewegung der Kolben eine Drehung des Rotors der Turbine von 180° bewirken, wodurch die mit dem Rotor verbundene Welle kontinuierlich angetrieben wird. Von dem Ausgang der Turbine gelangt das Hydraulikfluid im Wechsel zu dem zweiten Raum des ersten Zylinders und dem zweiten Raum des zweiten Zylinders, um dort eine Rückhubbewegung des jeweiligen Kolbens zu bewirken.

Gemäß einer Ausführungsform kann in jedem Einlasskanal zumindest ein Einlassventil und in jedem Auslasskanal zumindest ein Auslassventil angeordnet sein, um das Hydraulikfluid wie oben beschrieben durch den geschlossenen Fluidkreislauf zu leiten. Insbesondere können die Einlassventile dazu eingerichtet sein, eine Fluidzufuhr aus dem zweiten Raum des ersten oder zweiten Zylinders zu der Turbine zu steuern, und die Auslassventile können dazu eingerichtet sein, eine Fluidabfuhr aus der Turbine in den zweiten Raum des ersten oder zweiten Zylinders zu steuern. Die Einlass- und Auslassventile können beispielsweise von zumindest einer zusätzlichen Nockenwelle betätigt werden, die z.B. mit der Nockenwelle der Gaswechselventile in den Brennkammern des ersten und zweiten Zylinders synchronisiert sein kann. Beispielsweise können die beiden Nockenwellen um einen bestimmten Winkel versetzt zueinander angeordnet sein, so dass z.B. ein Einlassventil in dem ersten Einlasskanal geöffnet ist, wenn ein Einlassventil der Brennkammer des ersten Zylinders während einer Verbrennung geschlossen ist. Alternativ kann eine gemeinsame Nockenwelle für die Gaswechselventile und die Einlass- und Auslassventile der Einlass- und Auslasskanäle der Turbine verwendet werden, deren Nocken um den bestimmten Winkel zueinander versetzt angeordnet sind. Es ist ebenso möglich, dass es sich bei den Einlass- und Auslassventilen um elektrisch oder elektronisch ansteuerbare Ventile, z.B. Magnetventile, handeln, die z.B. mittels eines Steuergeräts des Verbrennungsmotors gesteuert werden können.

Um das Hydraulikfluid von dem zweiten Raum des ersten Zylinders zu der Turbine und nachfolgend in den zweiten Raum des zweiten Zylinders zu leiten, kann das Einlassventil des ersten Einlasskanals und das Auslassventil des zweiten Auslasskanals geöffnet sein, wenn der Kolben in dem ersten Zylinder eine Vorhubbewegung ausführt. Dementsprechend kann das Einlassventil des zweiten Einlasskanals und das Auslassventil des ersten Auslasskanals geöffnet sein, wenn der Kolben in dem zweiten Zylinder eine Vorhubbewegung ausführt, um das Hydraulikfluid von dem zweiten Raum des zweiten Zylinders zu der Turbine und nachfolgend in den zweiten Raum des ersten Zylinders zu leiten.

Gemäß einer Ausführungsform können auf einer Außenseite des Rotors zwei Turbinenschaufeln angebracht sein, die bevorzugt als Flügelräder ausgeführt sein können. Mittels der zwei Turbinenschaufeln kann die Drehung des Rotors um 180° bei jeder Vorhubbewegung der Kolben bewirkt werden. Insbesondere kann sich eine Rückseite (stromaufwärtige Seite) jeder Turbinenschaufel senkrecht zu der Außenseite des Rotors radial nach außen erstrecken und sich eine Vorderseite (stromabwärtige Seite) jeder Turbinenschaufel unter einem Neigungswinkel von der Außenseite des Rotors zu einer äußeren Kante der Rückseite erstrecken. Dadurch kann jede Turbinenschaufel in einem Längsschnitt durch die Turbine eine Form eines rechtwinkligen Dreiecks aufweisen.

Gemäß einer Ausführungsform kann die Turbine einen zu der Welle konzentrischen Umlaufkanal aufweisen, der den Eingang und den Ausgang der Turbine verbindet. Zudem kann die Turbine einen Sperrkanal aufweisen, der zwischen dem Eingang und dem Ausgang der Turbine angeordnet und mittels eines Sperrventils verschlossen ist. Zweckmäßigerweise können der Umlaufkanal und der Sperrkanal in dem Turbinengehäuse angeordnet sein.

Der Umlaufkanal kann eine Kreisbogenform aufweisen und so ausgestaltet sein, dass ein Mittelpunktswinkel eines der Form des Umlaufkanals zugrundeliegenden Kreisbogens zwischen Eingang und Ausgang der Turbine in einem Bereich zwischen 30° und 180° liegt, wobei dieser Mittelpunktswinkel üblicherweise 180° beträgt. Insbesondere kann der Umlaufkanal parallel zu einer Ebene senkrecht zu einer Achse der Welle in dem Turbinengehäuse angeordnet sein. Ein Durchmesser des Umlaufkanals kann zweckmäßigerweise gleich oder größer als eine Länge der Rückseite der Turbinenschaufel sein, so dass sich diese von der Außenseite des Rotors radial nach außen erstrecken können, um das Hydraulikfluid durch die Turbine zu fördern.

In einer Ausführungsform kann der Eingang der Turbine (Turbineneingang) dazu eingerichtet sein, das Hydraulikfluid in tangentialer Richtung zu einem zu der Welle konzentrischen Kreis in den Umlaufkanal einzuleiten. Ebenso kann der Ausgang der Turbine (Turbinenausgang) dazu eingerichtet sein, das Hydraulikfluid in tangentialer Richtung zu dem zu der Welle konzentrischen Kreis aus dem Umlaufkanal herauszuleiten. Dabei kann durch den Turbineneingang in den Umlaufkanal tangential eintretendes Hydraulikfluid auf im Umlaufkanal befindliche Rückseiten der Turbinenschaufeln drücken und somit eine Rotation des Rotors bzw. der Welle in Strömungsrichtung des Hydraulikfluids bewirken. Das Hydraulikfluid kann nach dem Umlauf im Umlaufkanal durch den Turbinenausgang tangential aus der Turbine austreten. Dies kann insbesondere mit einem konstanten Moment und mit tangentialer Wirkung erfolgen, d.h. die Strömungsrichtung des Hydraulikfluids kann an jedem Punkt im Umlaufkanal tangential zu dessen Kreisbogenform sein. Mit anderen Worten kann die tangentiale Wirkung an jedem Punkt während des gesamten Umlaufs des Hydraulikfluids im Umlaufkanal bestehen, wodurch ein hoher Wirkungsgrad der Turbine erreicht werden kann.

Vorzugsweise ist der Umlaufkanal Teil eines ringförmig, konzentrisch um den Rotor bzw. die Welle ausgebildeten Gesamtkanals, der Öffnungen für den Turbineneingang und den Turbinenausgang sowie den Sperrkanal aufweist. Das Sperrventil in dem Sperrkanal verhindert, dass Hydraulikfluid, das sich im Bereich des Turbinenausgangs befindet, zurück zum Turbineneingang gelangen kann. Somit kann verhindert werden, dass bezüglich des in der Turbine umlaufend strömenden Hydraulikfluids ein "Kurzschluss" erfolgt. Dazu kann das Sperrventil ein Schließelement aufweisen, das einen Querschnitt des Sperrkanals verschließt. Das Schließelement kann beispielsweise ein Schließzylinder sein.

Der Gesamtkanal kann auf seinem gesamten Umfang einen gleichen Durchmesser aufweisen, so dass sich die Turbinenschaufeln auch in dem Sperrkanal in gleicher Weise nach außen erstrecken können wie in dem Umlaufkanal.

In einer Ausführungsform kann jede der als Flügelräder ausgeführten Turbinenschaufeln dazu eingerichtet sein, das Sperrventil zu öffnen, wenn eine Turbinenschaufel den Sperrkanal passiert. Insbesondere kann in diesem Fall das Schließelement des Sperrventils mittels der geneigten Vorderseite der Turbinenschaufel aus einer geschlossenen Stellung in eine geöffnete Stellung geschoben werden. Dabei kann der Sperrkanal bei geöffnetem Sperrventil von der Turbinenschaufel verschlossen werden, da sich dieser über einen Durchmesser des Sperrkanals erstreckt. Das Sperrventil kann eine Druckfeder umfassen, gegen deren Federkraft die Turbinenschaufel das Sperrventil öffnet und die das Sperrventil wieder schließt, sobald die Turbinenschaufel das Sperrventil überfahren hat. Anstelle einer Druckfeder kann das Sperrventil einen Magneten zum Schließen des Sperrventil enthalten. Insbesondere können die Druckfeder oder der Magnet auf das Schließelement wirken, so dass dieses in eine Stellung geschoben wird, in der es den Sperrkanal verschließt.

Gemäß einer Ausführungsform kann ein Abschnitt des Sperrkanals der zwischen dem Sperrventil und dem Turbinenausgang angeordnet ist, mittels eines Bypasskanals mit dem Turbinenausgang verbunden sein. Dadurch kann Hydraulikfluid, die sich zwischen der Vorderseite einer in den Sperrkanal eintretenden Turbinenschaufel und dem Schließelement des Sperrventils befindet, zu dem Turbinenausgang geleitet werden. Auf diese Weise kann verhindert werden, dass sich Hydraulikfluid in dem Sperrkanal vor dem Sperrventil staut und dadurch eine Rotation des Rotors behindert oder sogar ganz verhindert wird.

Die vorliegende Erfindung bezieht sich weiterhin auf eine Verwendung eines erfindungsgemäßen Verbrennungsmotors zum Antrieb eines Kraftfahrzeugs, eines Flugzeugs, eines Schiffs oder einer Drohne.

Die Erfindung betrifft zudem ein Kraftfahrzeug, Flugzeug, Schiff oder Drohne, umfassend zumindest einen erfindungsgemäßen Verbrennungsmotor.

### Kurze Beschreibung der Zeichnungen

Figur 1 zeigt in vereinfachter schematischer Schnittdarstellung eine Vorderansicht einer Ausführungsform des erfindungsgemäßen Verbrennungsmotors.
Figur 2 zeigt in vereinfachter schematischer Schnittdarstellung einen Querschnitt durch eine Turbine des in Figur 1 gezeigten Verbrennungsmotors.
Figur 3 zeigt in vereinfachter räumlicher Darstellung eine Turbinenschaufel der in Figur 2 gezeigten Turbine.

### Beispiel

Eine Ausführungsform des erfindungsgemäßen Verbrennungsmotors wird im Folgenden unter Bezugnahme auf die Figuren 1 bis 3 näher beschrieben.

In den Figuren sind gleiche oder ähnliche Elemente mit gleichen Bezugszeichen versehen. Daher wird auf eine wiederholende Beschreibung einzelner Elemente verzichtet.

Der gezeigte Verbrennungsmotor weist einen ersten Zylinder 6 und einen zweiten Zylinder 37 auf, in denen jeweils ein erster Kolben 1 und ein zweiter Kolben 33 angeordnet sind. Angrenzend an eine Oberseite der Kolben 1, 33 ist in den Zylindern 6, 37 jeweils ein als Brennkammer 5, 39 ausgeführter erster Raum 5, 39 ausgebildet. Jede Brennkammer 5, 39 weist einen Einlasskanal 2, 40 und einen Auslasskanal 4, 42 auf, in denen jeweils zumindest ein Einlass- und ein Auslassventil (nicht dargestellt) angeordnet sein können. Über die Einlasskanäle 2, 40 kann vorliegend ein Kraftstoff-Luft-Gemisch in die Brennkammern 5, 39 gelangen, während über die Auslasskanäle 4, 42 Verbrennungsgase aus den Brennkammern 5, 39 ausgeschoben werden können. In jeder Brennkammer 5, 39 befindet sich eine Zündkerze 3, 41, mit der das Kraftstoff-Luft-Gemisch gezündet werden kann.

Angrenzend an eine Unterseite der Kolben 1, 33 ist jeweils ein zweiter Raum 7, 36 ausgebildet, der Hydraulikfluid enthält (angedeutet durch die gepunktete Fläche). Die Kolben 1, 33 sind als Freikolben ausgeführt und mit nicht näher bezeichneten Kolbenringen versehen, welche den ersten Raum 5, 39 gegen den zweiten Raum 7, 36 abdichten. Vorliegend befindet sich der erste Kolben 1 in einer Kolbenposition 8a mit einer minimalen Distanz zu einem oberen Ende des ersten Zylinders 6, während sich der zweite Kolben 33 in einer Kolbenposition 38a mit einer maximalen Distanz zu einem oberen Ende des zweiten Zylinders 37 befindet. An die oberen Enden des ersten und zweiten Zylinders 6, 37 kann ein Zylinderkopf (nicht dargestellt) angrenzen, der die Einlass- und Auslasskanäle 2, 40, 4, 42 enthalten kann und in dem die Zündkerzen 3, 41 angebracht sein können. Der beiden Kolben 1, 33 bewegen sich gegenläufig zueinander zwischen den Kolbenpositionen mit minimaler Distanz 8a, 38 und maximaler Distanz 8, 38a zu dem Zylinderkopf in den Zylindern 6, 37 hin und her bzw. auf und ab.

Eine Turbine 23 ist fluidisch mit den zweiten Räumen 7, 36 des ersten und zweiten Zylinders 6, 37 verbunden. Um die fluidische Verbindung zu verdeutlichen, sind alle Bereiche des Verbrennungsmotors, welche Hydraulikfluid enthalten in Figur 1 durch gepunktete Flächen gekennzeichnet. Eine Strömungsrichtung des Hydraulikfluids ist dabei durch Pfeile angedeutet.

Mittels der Turbine 23 kann die gegenläufige Bewegung der Kolben 1, 33 in den Zylindern 6, 37 in eine Drehbewegung einer Welle 18 der Turbine 23 umgewandelt werden (angedeutet durch einen Drehpfeil an der Turbine 23). Die Welle 18 kann beispielsweise mit einer Antriebswelle eines Kraftfahrzeugs verbunden sein (nicht dargestellt).

Die Turbine 23 umfasst einem Rotor 22 und ein Gehäuse 44, in dem der Rotor 22 angeordnet ist (siehe Figur 2). Der Rotor 22 ist an seinen Stirnseiten jeweils mit einem Dichtring 20 gegen das Turbinengehäuse 44 abgedichtet und mit der Welle 18 fest verbunden, z.B. mittels einer üblichen Welle-Nabe-Verbindung (nicht dargestellt). Es ist ebenso möglich, dass der Rotor 22 auf die Welle 18 gepresst ist oder die Welle 18 und der Rotor 22 einstückig ausgeführt sind. Die Welle 18 ist mittels zweier Lager 45, 50 in dem Turbinengehäuse 44 gelagert. Das Turbinengehäuse 44 ist vorliegend zweiteilig ausgeführt und weist auf einem äußeren Umfang zwei Verschraubungen 43 auf (siehe Figur 2).

Auf einer Außenseite des Rotors 22 sind zwei als Flügelräder ausgeführte Turbinenschaufeln 19 angeordnet, welche in der in Figur 1 gezeigten Schnittdarstellung eine Form eines rechtwinkligen Dreiecks aufweisen. Eine Rückseite 54 der Turbinenschaufel 19 erstreckt sich senkrecht zu einer Außenseite des Rotors 22 bis zu dem äußeren Umfang des Gehäuses 44 und eine Vorderseite 53 der Turbinenschaufeln 19 erstreckt sich unter einem Neigungswinkel von Außenseite des Rotors 22 zu einer äußeren Kante der Rückseite von einem tiefsten Punkt 25 zu einem höchsten Punkt 24 der Turbinenschaufel 44 (siehe auch Figur 3).

In dem Turbinengehäuse 44 sind ein Umlaufkanal 21 und ein Sperrkanal 26 ausgebildet, die gemeinsam einen ringförmigen, konzentrisch um den Rotor 22 bzw. die Welle 18 angeordneten Gesamtkanal 21, 26 ausbilden (siehe Figur 1). Zudem weist das Turbinengehäuse 44 einen Eingang 15 und einen Ausgang 26 auf, die mittels des Umlaufkanals 21 miteinander verbunden sind. Der Sperrkanal 26 ist zwischen dem Eingang 15 und dem Ausgang 28 der Turbine 23 angeordnet und mittels eines Sperrventils 12 verschlossen. Dazu weist das Sperrventil 12 ein Schließelement 16 auf, das vorliegend als Schließzylinder 16 ausgebildet ist, der einen Querschnitt des Sperrkanals 26 verschließt. Der Umlaufkanal 21 weist eine Kreisbogenform auf, deren Mittelpunktswinkel 180° beträgt. Insbesondere ist der Umlaufkanal 21 vorliegend parallel zu einer Ebene senkrecht zu einer Achse der Welle 18 in dem Turbinengehäuse 44 angeordnet.

Ein Durchmesser des Umlaufkanals 21 sowie des Sperrkanals 26 ist im Wesentlichen gleich einer Länge der Rückseite der Turbinenschaufel 19, so dass sich diese von der Außenseite des Rotors 22 radial nach außen erstrecken können, um das Hydraulikfluid durch die Turbine 23 zu fördern. Das Sperrventil 12 wird dabei mittels einer Turbinenschaufel 19 geöffnet, wenn diese den Sperrkanal 26 passiert. Dabei wird der Schließzylinder 16 des Sperrventils 12 mittels der geneigten Vorderseite 53 der Turbinenschaufel 19 aus einer geschlossenen Stellung in eine geöffnete Stellung geschoben und führt dabei einen Hub 13 aus. Anhand von Figur 3 wird deutlich, dass der Schließzylinder 16 auf der flächigen Vorderseite 53 der Turbinenschaufel 19 sicher geführt werden kann. Während das Sperrventil 12 geöffnet ist, wird der Sperrkanal 26 von der Turbinenschaufel 19 verschlossen, da sich diese über einen Durchmesser des Sperrkanals 26 erstreckt. Das Sperrventil 12 kann eine Druckfeder umfassen (nicht dargestellt), gegen deren Federkraft die Turbinenschaufel 19 das Sperrventil 12 öffnet und die das Sperrventil 12 wieder schließt, sobald die Turbinenschaufel 19 das Sperrventil 12 überfahren hat. Anstelle einer Druckfeder kann das Sperrventil 12 einen Magneten zum Schließen des Sperrventil 12 enthalten. Insbesondere können die Druckfeder oder der Magnet auf den Schließzylinder 16 wirken, so dass dieser in eine Stellung geschoben wird, in der er den Sperrkanal 26 verschließt.

Der Turbineneingang 15 ist dazu eingerichtet, Hydraulikfluid, das aus dem zweiten Raum 7, 36 des ersten oder zweiten Zylinders 6, 37 über den zugehörigen Einlasskanal 14, 30 in das Turbinengehäuse 44 eintritt, in tangentialer Richtung zu einem zu der Welle 18 konzentrischen Kreis in den Umlaufkanal 21 einzuleiten. Ebenso ist der Turbinenausgang 28 vorliegend dazu eingerichtet, das Hydraulikfluid in tangentialer Richtung zu dem zu der Welle 18 konzentrischen Kreis aus dem Umlaufkanal 21 herauszuleiten.

Dabei kann durch den Turbineneingang 15 in den Umlaufkanal 21 tangential eintretendes Hydraulikfluid auf im Umlaufkanal 21 befindliche Rückseiten der Turbinenschaufel 19 drücken und somit eine Rotation des Rotors 22 bzw. der Welle 18 in Strömungsrichtung des Hydraulikfluids bewirken. Das Hydraulikfluid kann nach dem Umlauf im Umlaufkanal 21 durch den Turbinenausgang 28 tangential aus der Turbine 23 austreten. Dies kann insbesondere mit einem konstanten Moment und mit tangentialer Wirkung erfolgen, d.h. die Strömungsrichtung des Hydraulikfluids kann an jedem Punkt im Umlaufkanal 21 tangential zu dessen Kreisbogenform sein. Mit anderen Worten kann die tangentiale Wirkung an jedem Punkt während des gesamten Umlaufs des Hydraulikfluids im Umlaufkanal 21 bestehen, wodurch ein hoher Wirkungsgrad der Turbine 23 erreicht werden kann.

Das Sperrventil 12 in dem Sperrkanal 26 verhindert, dass Hydraulikfluid, das sich im Bereich des Turbinenausgangs 28 befindet, zurück zum Turbineneingang 15 gelangen kann. Somit kann verhindert werden, dass bezüglich des in der Turbine 23 umlaufend strömenden Hydraulikfluids ein "Kurzschluss" erfolgt. Ein Abschnitt des Sperrkanals 26, der sich zwischen dem Sperrventil 12 und dem Turbinenausgang 28 befindet, ist mittels eines Bypasskanals 27 mit dem Turbinenausgang 28 verbunden. Dadurch kann Hydraulikfluid, das sich zwischen der Vorderseite einer in den Sperrkanal 26 eintretenden Turbinenschaufel 19 und dem Schließelement 16 des Sperrventils 12 befindet, zu dem Turbinenausgang 28 geleitet werden. Auf diese Weise kann verhindert werden, dass sich Hydraulikfluid in dem Sperrkanal 26 vor dem Sperrventil 12 staut und dadurch eine Rotation des Rotors 22 behindert oder sogar ganz verhindert wird.

Zur Bereitstellung der fluidischen Verbindung zwischen den Zylindern 6, 37 und der Turbine 23, ist zwischen dem zweiten Raum 7 des ersten Zylinders 6 und dem Turbineneingang 15 ein erster Einlasskanal 14 und zwischen dem zweiten Raum 36 des zweiten Zylinders 37 und dem Turbineneingang 15 ein zweiter Einlasskanal 30 angeordnet. Der erste Einlasskanal 14 ist vorliegend vertikal ausgerichtet, während der zweite Einlasskanal 30 unter einem Neigungswinkel von dem zweiten Raum 36 des zweiten Zylinders 37 zu dem Turbineneingang 15 verläuft. An einem Eintritt in die beiden Einlasskanäle 14, 30 ist jeweils ein Einlassventil 9, 34 angeordnet. Zudem ist zwischen dem Turbinenausgang 28 und dem zweiten Raum 7 des ersten Zylinders 6 ein erster Auslasskanal 11 und zwischen dem Turbinenausgang 28 und dem zweiten Raum 36 des zweiten Zylinders 37 ein zweiter Auslasskanal 29 angeordnet. Der erste Auslasskanal 11 verläuft vorliegend unter einem Neigungswinkel von dem Turbinenausgang 28 zu dem zweiten Raum 7 des ersten Zylinders 6, während sich der zweite Auslasskanal 29 in vertikaler Richtung von dem Turbinenausgang 28 zu dem zweiten Raum 36 des zweiten Zylinders erstreckt. An einem Austritt aus den beiden Auslasskanäle 11, 29 ist jeweils ein Auslassventil 35, 32 angeordnet. Die Einlass- und Auslassventile 9, 34, 35, 32 sind als Tellerventile ausgeführt, wobei vorliegend ein Teller 10 des Einlassventils 9 den Einlasskanal 14 und ein Teller 31 des Auslassventils 32 den Auslasskanal 29 verschließt.

Die Einlass- und Auslassventile 9, 34, 35, 32 können z.B. mittels zumindest einer Nockenwelle (nicht dargestellt) betätigt werden. Es ist ebenso möglich, dass es sich bei den Einlass- und Auslassventilen 9, 34, 35, 32 um elektrisch oder elektronisch ansteuerbare Ventile, z.B. Magnetventile, handeln, die z.B. mittels eines Steuergeräts (nicht dargestellt) des Verbrennungsmotors gesteuert werden können.

Wenn gemäß Figur 1 das Kraftstoff-Luft-Gemischs mittels der Zündkerze 41 in der Brennkammer 39 des zweiten Zylinders gezündet wird, so wird gleichzeitig oder eine bestimmte kurze Zeit vor der Zündung das Auslassventil 32 des zweiten Auslasskanals 29 geschlossen und das Einlassventil 34 des zweiten Einlasskanals 30 geöffnet. Ebenso wird das Einlassventil 9 des ersten Einlasskanals 14 geschlossen und das Auslassventil 35 des ersten Auslasskanals 11 geöffnet. Durch eine auf die Zündung des Kraftstoff-Luft-Gemischs folgende Verbrennung wird der zweite Kolben 33 in dem zweiten Zylinder 37 von der Kolbenposition 38 zu der Kolbenposition 38a bewegt (Vorhubbewegung des zweiten Kolbens 33) und dabei Hydraulikfluid aus dem zweiten Raum 36 des zweiten Zylinders 37 über den zweiten Einlasskanal 30 zu dem Turbineneingang 15 gefördert. Von dort gelangt das Hydraulikfluid tangential in den Umlaufkanal 21 der Turbine 23 und trifft dort auf eine Rückseite 53 einer der beiden Turbinenschaufeln 19, wodurch eine Drehung des Rotors 22 um 180° bewirkt und die Welle 18 angetrieben wird. Nachfolgend tritt das Hydraulikfluid tangential aus dem Turbinenausgang 28 aus und in den ersten Auslasskanal 11 ein, von wo es in den zweiten Raum 7 des ersten Zylinders 6 gelangt und den ersten Kolben 1 von der Kolbenposition 8 in die Kolbenposition 8a bewegt (Rückhubbewegung des ersten Kolbens 1). Nahe der Kolbenposition 8a wird ein Kraftstoff-Luft-Gemisch in der Brennkammer 5 des ersten Zylinders 6 gezündet, wodurch eine Vorhubbewegung des ersten Kolbens 1 bewirkt wird. In diesem Fall wird Hydraulikfluid aus dem zweiten Raum 7 des ersten Zylinders 6 über den ersten Einlasskanal 14 zu dem Turbineneingang 15 gefördert, von wo es in den Umlaufkanal 21 gelangt und dort eine weitere Drehung des Rotors 22 um 180° bewirkt. Nachfolgend tritt das Hydraulikfluid aus dem Turbinenausgang 28 aus und gelangt über den zweiten Auslasskanal 29 in den zweiten Raum 36 des zweiten Zylinders 37, wo es eine Rückhubbewegung des zweiten Kolbens 33 induziert. Um das Hydraulikfluid wie beschrieben von dem zweiten Raum 7 des ersten Zylinders 6 in den zweiten Raum 36 des zweiten Zylinders 37 zu leiten, wird bei oder kurz vor der Zündung des Kraftstoff-Luft-Gemischs in der Brennkammer 5 des ersten Zylinders 6 das Auslassventil 9 des ersten Auslasskanals 14 geöffnet und das Einlassventil 35 des ersten Einlasskanals 11 geschlossen. Gleichzeitig wird das Auslassventil 32 des zweiten Auslasskanals 29 geöffnet und das Einlassventil 34 des zweiten Einlasskanals 30 geschlossen. Auf diese Weise kann jeweils ein geschlossener Fluidkreislauf zwischen den zweiten Räumen 7, 36 der Zylinder 6, 37 und der Turbine 23 bereitgestellt und die Welle 18 kontinuierlich in einer Richtung gedreht werden. Aufgrund der reduzierten Anzahl von mechanischen Bauteilen kann mechanische Reibung und Verschleiß in dem Verbrennungsmotor deutlich reduziert werden.

### Bezugszeichenliste:

- 1, 33: erster und zweiter Kolben
- 2, 40: Einlasskanal Brennkammer
- 3, 41: Zündkerze
- 4, 42: Auslasskanal Brennkammer
- 5, 39: erster Raum bzw. Brennkammer
- 6, 37: erster und zweiter Zylinder
- 7, 36: zweiter Raum
- 8, 8a: max./min. Distanz erster Kolben zum Zylinderkopf
- 9, 34: Einlassventile Turbine
- 10, 44: Ventilteller Einlass- und Auslassventil
- 11: erster Auslasskanal
- 12: Sperrventil
- 13: Hub Schließelement des Sperrventils
- 14: erster Einlasskanal
- 15: Turbineneingang
- 16: Schließelement des Sperrventils
- 18: Welle
- 19: Turbinenschaufel
- 20: Dichtring
- 21: Umlaufkanal Turbine
- 22: Rotor Turbine
- 23: Turbine
- 24: höchster Punkt Turbinenschaufel
- 25: tiefster Punkt Turbinenschaufel
- 26: Sperrkanal Turbine
- 27: Bypasskanal
- 28: Turbinenausgang
- 29: zweiter Auslasskanal
- 30: zweiter Einlasskanal
- 32, 35: Auslassventile Turbine
- 38, 38a: min/max. Distanz zweiter Kolben zum Zylinderkopf
- 43: Verschraubung Turbinengehäuse
- 44: Turbinengehäuse
- 45, 50: Lager Turbine
- 53: Vorderseite Turbinenschaufel
- 54: Rückseite Turbinenschaufel

## Patentansprüche

**1.** Verbrennungsmotor, aufweisend
einen ersten Zylinder (6) mit einem darin bewegbar angeordneten ersten Kolben (1), und einen zweiten Zylinder (37) mit einem darin bewegbar angeordneten zweiten Kolben (33), wobei
der erste und der zweite Zylinder (6, 37) jeweils einen ersten Raum (5, 39) und einen zweiten Raum (7, 36) enthalten, wobei
der erste Raum (5, 39) an einer Seite des ersten/zweiten Kolbens (1, 33) angeordnet und als Brennkammer (5, 39) ausgeführt ist, und der zweiten Raum (7, 36) an einer gegenüberliegenden Seite des ersten/zweiten Kolbens (1, 33) angeordnet ist und ein Fluid, insbesondere ein Hydraulikfluid, enthält, wobei
der erste Kolben (1) und der zweiten Kolben (33) fluidisch gekoppelt sind und sich in dem ersten und zweiten Zylinder (6, 37) gegensinnig hin- und herbewegen;
eine Turbine (23) mit einem Rotor (23), der mit einer Welle (18) verbunden ist, wobei die Turbine (23) mit dem zweiten Raum (7, 36) des ersten und zweiten Zylinders (6, 37) fluidisch verbunden ist, wobei
der Verbrennungsmotor dazu eingerichtet ist,
durch eine Vorhubbewegung des ersten Kolbens (1) eine Drehung des Rotors (22) der Turbine (23) und eine Rückhubbewegung des zweiten Kolbens (33) zu induzieren, und
durch eine Vorhubbewegung des zweiten Kolbens (33) eine Drehung des Rotors (22) der Turbine und eine Rückhubbewegung des ersten Kolbens (1) zu induzieren.

**2.** Verbrennungsmotor nach Anspruch 1, wobei der zweite Raum (7, 36) des ersten und zweiten Zylinders (6, 37) jeweils über einen Einlasskanal (14, 30) mit einem Eingang (15) der Turbine (23) und über einen Auslasskanal (11, 29) mit einem Ausgang (28) der Turbine (23) verbunden ist.

**3.** Verbrennungsmotor nach Anspruch 2, wobei in jedem Einlasskanal (14, 30) zumindest ein Einlassventil (9, 34) und in jedem Auslasskanal (11, 29) zumindest ein Auslassventil (35, 32) angeordnet ist.

**4.** Verbrennungsmotor nach Anspruch 3, wobei die Einlassventile (9, 34) dazu eingerichtet sind, eine Fluidzufuhr aus dem zweiten Raum (7, 36) des ersten oder zweiten Zylinders (6, 37) zu der Turbine (23) zu steuern, und die Auslassventile (35, 32) dazu eingerichtet sind, eine Fluidabfuhr aus der Turbine (23) in den zweiten Raum (7, 36) des ersten oder zweiten Zylinders (6, 37) zu steuern.

**5.** Verbrennungsmotor nach Anspruch 3 oder 4, wobei ein Einlassventil (9) eines Einlasskanals (14) des ersten Zylinders (6) und ein Auslassventil (32) eines Auslasskanals (29) des zweiten Zylinders (37) geöffnet sind, wenn der Kolben (1) in dem ersten Zylinder (6) eine Vorhubbewegung ausführt, und
ein Einlassventil (34) eines Einlasskanals (30) des zweiten Zylinders (37) und ein Auslassventil (35) eines Auslasskanals (11) des ersten Zylinders (6) geöffnet sind, wenn der Kolben (33) in dem zweiten Zylinder (37) eine Vorhubbewegung ausführt.

**6.** Verbrennungsmotor nach zumindest einem der Ansprüche 2 bis 5, wobei die Turbine (23) einen zu der Welle (18) konzentrischen Umlaufkanal (21) aufweist, der den Eingang (15) und den Ausgang (28) der Turbine (23) verbindet, und einen Sperrkanal (26) aufweist, der zwischen dem Eingang (15) und dem Ausgang (28) der Turbine (23) angeordnet und mittels eines Sperrventils (12) verschlossen ist.

**7.** Verbrennungsmotor nach zumindest einem der Ansprüche 2 bis 6, wobei der Eingang (15) der Turbine (23) dazu eingerichtet ist, das Fluid in tangentialer Richtung zu einem zu der Welle (18) konzentrischen Kreis in den Umlaufkanal (21) einzuleiten, und der Ausgang (28) der Turbine (23) dazu eingerichtet ist, das Fluid in tangentialer Richtung zu dem zu der Welle (18) konzentrischen Kreis aus dem Umlaufkanal (21) herauszuleiten.

**6.** Verbrennungsmotor nach zumindest einem der vorstehenden Ansprüche, wobei der Rotor (22) der Turbine (23) dazu eingerichtet ist, bei jeder Vorhubbewegung der Kolben (1, 33) eine Drehung um 180° auszuführen.

**7.** Verbrennungsmotor nach zumindest einem der vorstehenden Ansprüche, wobei auf einer Außenseite des Rotors (22) zwei Turbinenschaufeln (19) angebracht sind.

**8.** Verbrennungsmotor nach Anspruch 7, wobei sich eine Rückseite (54) jeder Turbinenschaufel (19) senkrecht zu der Außenseite des Rotors (22) radial nach außen erstreckt und sich eine Vorderseite (53) jeder Turbinenschaufel (19) unter einem Neigungswinkel von der Außenseite des Rotors (22) zu einer äußeren Kante der Rückseite (54) erstreckt.

**9.** Verbrennungsmotor nach Anspruch 7 oder 8, wobei jede Turbinenschaufel (19) dazu eingerichtet ist, das Sperrventil (12) zu öffnen, wenn eine Turbinenschaufel (19) den Sperrkanal (26) passiert.

**10.** Verbrennungsmotor nach zumindest einem der Ansprüche 6 bis 9, wobei ein Abschnitt des Sperrkanals (26) der zwischen dem Sperrventil (12) und dem Ausgang (28) der Turbine (23) angeordnet ist, mittels eines Bypasskanals (27) mit dem Ausgang (28) der Turbine (23) verbunden ist.

**11.** Verbrennungsmotor nach zumindest einem der vorstehenden Ansprüche, wobei wenn sich der erste Kolben (1) an einer Kolbenposition (8a) mit minimaler Distanz zu einem oberen Ende des ersten Zylinders (6) befindet, sich der zweite Kolben (43, 29) an einer Kolbenposition (38a) mit maximalen Distanz zu dem oberen Ende des zweiten Zylinders (37) befindet.

**12.** Verwendung des Verbrennungsmotor nach einem der Ansprüche 1 bis 13 zum Antrieb eines Kraftfahrzeugs, eines Flugzeugs, eines Schiffs oder einer Drohne.

**13.** Kraftfahrzeug, Flugzeug, Schiff oder Drohne umfassend zumindest einen Verbrennungsmotor nach einem oder mehreren der Ansprüche 1 bis 11.

## Geänderte Patentansprüche

### Geänderte Patentansprüche gemäss Regel 137(2) EPÜ.

1. Verbrennungsmotor, aufweisend
einen ersten Zylinder (6) mit einem darin bewegbar angeordneten ersten Kolben (1), und einen zweiten Zylinder (37) mit einem darin bewegbar angeordneten zweiten Kolben (33), wobei
der erste und der zweite Zylinder (6, 37) jeweils einen ersten Raum (5, 39) und einen zweiten Raum (7, 36) enthalten, wobei
der erste Raum (5, 39) an einer Seite des ersten/zweiten Kolbens (1, 33) angeordnet und als Brennkammer (5, 39) ausgeführt ist, und der zweiten Raum (7, 36) an einer gegenüberliegenden Seite des ersten/zweiten Kolbens (1, 33) angeordnet ist und ein Fluid, insbesondere ein Hydraulikfluid, enthält, wobei
der erste Kolben (1) und der zweiten Kolben (33) fluidisch gekoppelt sind und sich in dem ersten und zweiten Zylinder (6, 37) gegensinnig hin- und herbewegen;
eine Turbine (23) mit einem Rotor (23), der mit einer Welle (18) verbunden ist, wobei die Turbine (23) mit dem zweiten Raum (7, 36) des ersten und zweiten Zylinders (6, 37) fluidisch verbunden ist, wobei
der Verbrennungsmotor dazu eingerichtet ist,
durch eine Vorhubbewegung des ersten Kolbens (1) eine Drehung des Rotors (22) der Turbine (23) und eine Rückhubbewegung des zweiten Kolbens (33) zu induzieren, und
durch eine Vorhubbewegung des zweiten Kolbens (33) eine Drehung des Rotors (22) der Turbine und eine Rückhubbewegung des ersten Kolbens (1) zu induzieren, wobei
der zweite Raum (7, 36) des ersten und zweiten Zylinders (6, 37) jeweils über einen Einlasskanal (14, 30) mit einem Eingang (15) der Turbine (23) und über einen Auslasskanal (11, 29) mit einem Ausgang (28) der Turbine (23) verbunden ist, und wobei
die Turbine (23) einen zu der Welle (18) konzentrischen Umlaufkanal (21) aufweist, der den Eingang (15) und den Ausgang (28) der Turbine (23) verbindet, und einen Sperrkanal (26) aufweist, der zwischen dem Eingang (15) und dem Ausgang (28) der Turbine (23) angeordnet und mittels eines Sperrventils (12) verschlossen ist.

2. Verbrennungsmotor nach Anspruch 1, wobei in jedem Einlasskanal (14, 30) zumindest ein Einlassventil (9, 34) und in jedem Auslasskanal (11, 29) zumindest ein Auslassventil (35, 32) angeordnet ist.

3. Verbrennungsmotor nach Anspruch 2, wobei die Einlassventile (9, 34) dazu eingerichtet sind, eine Fluidzufuhr aus dem zweiten Raum (7, 36) des ersten oder zweiten Zylinders (6, 37) zu der Turbine (23) zu steuern, und die Auslassventile (35, 32) dazu eingerichtet sind, eine Fluidabfuhr aus der Turbine (23) in den zweiten Raum (7, 36) des ersten oder zweiten Zylinders (6, 37) zu steuern.

4. Verbrennungsmotor nach Anspruch 2 oder 3, wobei ein Einlassventil (9) eines Einlasskanals (14) des ersten Zylinders (6) und ein Auslassventil (32) eines Auslasskanals (29) des zweiten Zylinders (37) geöffnet sind, wenn der Kolben (1) in dem ersten Zylinder (6) eine Vorhubbewegung ausführt, und
ein Einlassventil (34) eines Einlasskanals (30) des zweiten Zylinders (37) und ein Auslassventil (35) eines Auslasskanals (11) des ersten Zylinders (6) geöffnet sind, wenn der Kolben (33) in dem zweiten Zylinder (37) eine Vorhubbewegung ausführt.

5. Verbrennungsmotor nach zumindest einem der Ansprüche 1 bis 4, wobei der Eingang (15) der Turbine (23) dazu eingerichtet ist, das Fluid in tangentialer Richtung zu einem zu der Welle (18) konzentrischen Kreis in den Umlaufkanal (21) einzuleiten, und der Ausgang (28) der Turbine (23) dazu eingerichtet ist, das Fluid in tangentialer Richtung zu dem zu der Welle (18) konzentrischen Kreis aus dem Umlaufkanal (21) herauszuleiten.

6. Verbrennungsmotor nach zumindest einem der vorstehenden Ansprüche, wobei der Rotor (22) der Turbine (23) dazu eingerichtet ist, bei jeder Vorhubbewegung der Kolben (1, 33) eine Drehung um 180° auszuführen.

7. Verbrennungsmotor nach zumindest einem der vorstehenden Ansprüche, wobei auf einer Außenseite des Rotors (22) zwei Turbinenschaufeln (19) angebracht sind.

8. Verbrennungsmotor nach Anspruch 7, wobei sich eine Rückseite (54) jeder Turbinenschaufel (19) senkrecht zu der Außenseite des Rotors (22) radial nach außen erstreckt und sich eine Vorderseite (53) jeder Turbinenschaufel (19) unter einem Neigungswinkel von der Außenseite des Rotors (22) zu einer äußeren Kante der Rückseite (54) erstreckt.

9. Verbrennungsmotor nach Anspruch 7 oder 8, wobei jede Turbinenschaufel (19) dazu eingerichtet ist, das Sperrventil (12) zu öffnen, wenn eine Turbinenschaufel (19) den Sperrkanal (26) passiert.

10. Verbrennungsmotor nach zumindest einem der vorstehenden Ansprüche, wobei ein Abschnitt des Sperrkanals (26) der zwischen dem Sperrventil (12) und dem Ausgang (28) der Turbine (23) angeordnet ist, mittels eines Bypasskanals (27) mit dem Ausgang (28) der Turbine (23) verbunden ist.

11. Verbrennungsmotor nach zumindest einem der vorstehenden Ansprüche, wobei wenn sich der erste Kolben (1) an einer Kolbenposition (8a) mit minimaler Distanz zu einem oberen Ende des ersten Zylinders (6) befindet, sich der zweite Kolben (43, 29) an einer Kolbenposition (38a) mit maximalen Distanz zu dem oberen Ende des zweiten Zylinders (37) befindet.

12. Kraftfahrzeug, Flugzeug, Schiff oder Drohne umfassend zumindest einen Verbrennungsmotor nach einem oder mehreren der Ansprüche 1 bis 11.
